# EUROPÄISCHE PATENTANMELDUNG

(11) **EP 2 143 651 A1**
(43) Veröffentlichungstag der Anmeldung: **13.01.2010**
(21) Anmeldenummer: 08012613.9
(22) Anmeldetag: 11.07.2008
(51) Int. Cl.: B65D 21/02, B65D 71/00

(54) **Verpackungseinheit aus Faltschachteln**

(71) Anmelder: Siemens Aktiengesellschaft, 80333 München (DE)
(72) Erfinder: Baumann, Michael, 92546 Schmidgaden (DE); Pietschmann, Lutz, 02779 Großschönau (DE); Schönberger, Dieter, 92263 Ebermannsdorf (DE)

(57) **Zusammenfassung**

Die Erfindung betrifft eine Verpackungseinheit aus Faltschachteln, die zur Aufnahme von Verpackungsgegenständen, insbesondere elektronischen Geräten, bestimmt sind, wobei eine Mehrzahl von Faltschachteln (2) in Reihe dicht nebeneinander angeordnet sind, wobei jede Faltschachtel (2) aus einem Zuschnitt mit vier Wandteilen (3, 4, 5, 6) und zwei Stirnseiten (7, 8) gefaltet ist.

Erfindungswesentlich ist, dass ein nicht abziehbarer Klebestreifen (1) über die dicht in Reihe nebeneinander angeordneten Faltschachteln (2) gezogen ist.

## Beschreibung

Die Erfindung betrifft eine Verpackungseinheit aus Faltschachteln, die zur Aufnahme von Verpackungsgegenständen, insbesondere elektronischen Geräten, bestimmt sind, wobei eine Mehrzahl von Faltschachteln in Reihe dicht nebeneinander angeordnet sind, wobei jede Faltschachtel aus einem Zuschnitt mit vier Wandteilen und zwei Stirnseiten gefaltet ist.

Aufgrund der laufend strenger werdenden Abfallgesetze wird im Bereich der Verpackungsindustrie die Frage immer wichtiger, wie man den Abfall an Verpackungsmüll wirksam eindämmen kann. Diese Frage ist auch deswegen wichtig, da die neueren Bestimmungen vorschreiben, dass Hersteller dazu verpflichtet werden, den durch den Vertrieb ihrer Waren begründeten Anfall an Verpackungsmüll zurückzunehmen. Bisher war es so, dass zur Verpackung einer Mehrzahl von Behältnissen Einwegverpackungen verwendet worden sind, die nach Gebrauch direkt in den Müll gehen und den enormen Anfall an sogenanntem Verpackungsmüll begründen. Darüber hinaus ist auch das sogenannte Papierrecycling nicht mehr so vorteilhaft wie früher, da heutzutage bereits eine überaus große Menge an Papier sowie Pappe zurückgeführt wird mit der Folge, dass diese Mengen an Papier und Pappe nicht mehr vollständig verarbeitet werden können.

In der elektrotechnischen Industrie werden die hergestellten Geräte stets in einer einzelnen Schachtel verpackt. Die so bestückten Schachteln werden dann im Allgemeinen in einem mehr oder weniger großen Karton reihenweise nebeneinander und übereinander zu einer größeren Verpackungseinheit zusammengefasst, um die Lagerhaltung und den Transport beziehungsweise den Versand zu erleichtern. Das Herstellen, Befüllen und Schließen der einzelnen Schachteln ist mit erheblichem Arbeits- und Zeitaufwand verbunden. Hinzu kommt, dass die einzelnen Schachteln dann sortiert beziehungsweise gruppiert und gezählt werden müssen, wenn sie aufgrund einer Bestellung zum Versand vorzubereiten sind. Bei der in der Praxis vorkommenden großen Vielzahl von verschiedenartigen elektrotechnischen Geräten, ergeben sich auch bei der Lagerhaltung erhebliche Schwierigkeiten, wenn die einzelnen Schachteln durchgezählt werden müssen, um den Vorrat festzustellen. Auch zu Kontrollzwecken, zum Beispiel beim Zwischenhandel, müssen die einzelnen Schachteln von Hand geöffnet und wieder verschlossen werden. Schließlich ist es auch beim Endverbraucher umständlich, die einzelnen Schachteln von Hand zu öffnen, um die darin enthaltenen Geräte herauszunehmen und weiter verarbeiten zu können. Diese durch die Einzelverpackung von irgendwelchen Verpackungsgegenständen bedingten umständliche und zeitaufwändige Herstellungs- und Behandlungsweise ist nicht nur auf dem Gebiet der elektrotechnischen Geräte, sondern auch auf vielen anderen technischen Gebieten oder bei der Verpackung von täglichen Bedarfsartikeln gegeben.

Eine derartige Verpackungseinheit ist aus der DE 33 40 918 A bekannt. Bei den Faltschachteln dieser Verpackungseinheit ist der Zuschnitt so ausgeführt, dass der Boden jeder Faltschachtel einstückig mit vier Seitenwänden hergestellt ist. Nach dem Aufwärtsfalten der vier Seitenwände können mehrere Faltschachteln in Reihe dicht nebeneinander angeordnet und sodann mit den Verpackungsgegenständen befüllt werden. Zum Verschließen der oberen Stirnseiten der Faltschachteln ist eine gemeinsame, im Querschnitt U-förmige Überdeckung vorgesehen, die über die äußeren Seitenwände der Faltschachteln greift und dort verklebt ist. Ein Schenkel der U-förmigen Überdeckung weist einen durch Perforation gebildeten Längsstreifen beziehungsweise einen längs verlaufenden Perforationsstreifen auf. Die einzelnen Faltschachteln können von der Verpackungseinheit wahlweise abgebrochen werden. Dazu dienen quer verlaufende Perforationen in der Überdeckung in der Ebene zwischen den einzelnen Faltschachteln. Zum Öffnen der Faltschachteln muss die längs verlaufende Perforation aufgebrochen werden, so dass man dann den oberen Teil der Überdeckung aufklappen kann. Abgesehen davon, dass man praktisch die längs verlaufende Perforation nur von den jeweiligen Enden der Verpackungseinheit ausgehend lösen kann und es schwierig ist, etwa nur eine mittlere Faltschachtel zu öffnen, ergibt sich der Nachteil, dass in jedem Fall der Verband der Verpackungseinheit gelöst wird. Daraus ergeben sich Schwierigkeiten bei der anschließenden Lagerhaltung, zum Beispiel beim Stapeln zahlreicher Verpackungseinheiten sowie beim anschließenden Transport.

Aus der EP 0 260 345 B1 geht eine Verpackungseinheit aus Faltschachteln hervor, die zur Aufnahme von Verpackungsgegenständen, insbesondere elektrotechnischen Geräten, bestimmt sind, wobei eine Mehrzahl von Faltschachteln in Reihe dicht nebeneinander angeordnet ist. Jede Faltschachtel ist aus einem Zuschnitt mit vier Wandteilen, mit einer offenen und einer geschlossenen Stirnseite gefaltet, wobei weiterhin die offenen Stirnseiten und die beiden benachbarten äußeren Seitenwandteile der Faltschachteln von einer gemeinsamen aufgeklebten Überdeckung umgeben sind und die Überdeckung zum Einen mit Perforationen versehen ist, so dass die Faltschachteln einzeln oder gruppenweise in geschlossenem Zustand abbrechbar sind, und zum Anderen im Bereich einer Seitenwandreihe einen längs verlaufenden Perforationsstreifen aufweist.

Nachteilig an dieser Ausführungsform ist, dass durch den längs verlaufenden Perforationsstreifen wieder Abfall entsteht, der aufwändig entsorgt werden muss.

Die Aufgabe der vorliegenden Erfindung besteht darin, eine Verpackungseinheit aus Faltschachteln zu schaffen, bei der unter Beibehaltung der Vorteile einer einfachen Lagerhaltung und eines sicheren Transportes, die einzelnen Faltschachteln der Verpackungseinheit beliebig geöffnet und wieder verschlossen werden können, ohne den Verband der Verpackungseinheit zu lösen, und wobei keine Abfallprodukte entstehen, wenn die Faltschachteln vereinzelt werden.

Diese Aufgabe wird durch eine Verpackungseinheit mit den Merkmalen des Patentanspruchs 1 gelöst. Vorteilhafte Aus- und Weiterbildungen, welche einzeln oder in Kombination eingesetzt werden können, sind der Gegenstand der abhängigen Ansprüche.

Erfindungsgemäß wird diese Aufgabe durch eine Verpackungseinheit aus Faltschachteln gelöst, die zur Aufnahme von Verpackungsgegenständen, insbesondere elektronischen Geräten, bestimmt sind, wobei eine Mehrzahl von Faltschachteln in Reihe dicht nebeneinander angeordnet ist, wobei jede Faltschachtel aus einem Zuschnitt mit vier Wandteilen und zwei Stirnseiten gefaltet ist. Erfindungswesentlich ist, dass ein nicht abziehbarer, permanent haftender Klebestreifen über die dicht in Reihe nebeneinander angeordneten Faltschachteln gezogen ist. Auf diese Weise ergibt sich der wesentliche Vorteil, dass jede einzelne beliebige Faltschachtel der Verpackungseinheit zum Beispiel zu Kontrollzwecken geöffnet werden kann. Man kann den betreffenden Verpackungsgegenstand entnehmen und gegebenenfalls wieder in die Faltschachtel einbringen und diese wieder verschließen. Derartige Kontrollen sind vielfach erforderlich, sowohl im Herstellerwerk als auch beim Zwischenhändler und beim Endverbraucher. Aus diesem Grund ist es wichtig, dass die Verpackungseinheit als solche unverändert stabil und unbeschädigt bleibt. Zudem entsteht beim Vereinzeln der Faltschachteln kein Verpackungsmüll, da der Klebestreifen permanent haftend ausgeführt ist.

Von Vorteil ist es, wenn der erfindungsgemäße Klebestreifen transparent ausgeführt ist, ähnlich einem handelsüblichem Klebefilm. Für den Fall, dass die Faltschachteln etikettiert werden, bleibt so die Information erhalten, da der Klebestreifen durchsichtig ist und somit auch eine Displayfunktion ausübt.

Ebenso ist es aber auch möglich, dass der erfindungsgemäße Klebestreifen selbst als Etikettenträger dient.

Von Vorteil ist es, wenn der Klebestreifen Perforationsnähte aufweist, die sich zwischen zwei nebeneinander angeordneten Faltschachteln befinden.

Da der Klebestreifen ähnlich einem Tesafilm ausgebildet ist, besteht die Möglichkeit, die Länge des Klebestreifens und damit die Anzahl der zu verbindenden Faltschachteln individuell zu gestalten.

Die Faltschachteln sind vorzugsweise aus Pappe gefertigt, so dass die Klebestreifen an diesem Material ein großes Haftungspotential aufweisen.

Durch den individuell ausgestaltbaren Klebestreifen hinsichtlich Länge und Breite ist es auch möglich, Faltschachteln unterschiedlicher Größe über den Klebestreifen miteinander zu verbinden.

Weitere Vorteile und Ausführungen der Erfindung werden nachfolgend anhand eines Ausführungsbeispiels sowie anhand der Zeichnung erläutert.

Dabei zeigt schematisch:
- Fig. 1: eine perspektivische Darstellung zweier über einen er- findungsgemäßen Klebestreifen miteinander verbundener Faltschachteln.

Fig. 1 zeigt in einer perspektivischen Darstellung einen erfindungsgemäßen Klebestreifen 1, der zwei nebeneinander angeordnete Faltschachteln 2 miteinander zu einer Verpackungseinheit verbindet. Die Faltschachtel 2 ist vorzugsweise aus Pappe gefertigt und weist vier Wandteile 3, 4, 5, 6 auf sowie zwei Stirnseiten 7, 8, die als Boden beziehungsweise Deckel dienen. Frontseitig ist auf dem Wandteil 3 der Klebestreifen 1 angebracht, der vorzugsweise transparent ausgeführt ist, so dass eine mögliche Etikettierung der Faltschachtel 2 sichtbar bleibt. Der Klebestreifen 1 weist eine Perforationsnaht 9 auf, die zwischen zwei benachbart zueinander angeordneten Faltschachteln 2 verläuft.

Die erfindungsgemäße Verpackungseinheit aus Faltschachteln ermöglicht es, unter Beibehaltung der Vorteile einer einfachen Lagerhaltung und eines sicheren Transports, die einzelnen Faltschachteln beliebig zu öffnen und wieder sicher zu verschlissen, ohne den Verband der Verpackungseinheit zu lösen. Zudem entsteht bei der Vereinzelung der Verpackungseinheit kein Abfallprodukt.

## Patentansprüche

1. Verpackungseinheit aus Faltschachteln, die zur Aufnahme von Verpackungsgegenständen, insbesondere elektronischen Geräten, bestimmt sind, wobei eine Mehrzahl von Faltschachteln in Reihe dicht nebeneinander angeordnet ist, wobei jede Faltschachtel (2) aus einem Zuschnitt mit vier Wandteilen (3, 4, 5, 6) und zwei Stirnseiten (7, 8) gefaltet ist, **dadurch gekennzeichnet, dass** ein nicht abziehbarer Klebestreifen (1) über die dicht in Reihe nebeneinander angeordneten Faltschachteln (2) gezogen ist.

2. Verpackungseinheit nach Anspruch 1, **dadurch gekennzeichnet, dass** der Klebestreifen (1) transparent ist.

3. Verpackungseinheit nach Anspruch 1 oder 2, **dadurch gekennzeichnet, dass** der Klebestreifen (1) als Etikettenträger ausgebildet ist.

4. Verpackungseinheit nach einem der vorhergehenden Ansprüche, **dadurch gekennzeichnet, dass** der Klebestreifen (1) eine Perforationsnaht (9) zwischen nebeneinander angeordneten Faltschachteln (2) aufweist.

5. Verpackungseinheit nach einem der vorhergehenden Ansprüche, **dadurch gekennzeichnet, dass** die Länge des Klebestreifens (1) individuell bestimmbar ist.

6. Verpackungseinheit nach einem der vorhergehenden Ansprüche, **dadurch gekennzeichnet, dass** die Faltschachteln (2) aus Pappe gefertigt sind.

7. Verpackungseinheit nach einem der vorhergehenden Ansprüche, **dadurch gekennzeichnet, dass** Faltschachteln (2) unterschiedlicher Größe über den Klebestreifen (1) miteinander verbindbar sind.
